# FASCICULE DE BREVET EUROPEEN

(11) **EP 0 921 352 B1**
(45) Date de publication et mention de la délivrance du brevet: **23.06.2004**
(21) Numéro de dépôt: 98403008.0
(22) Date de dépôt: 01.12.1998
(51) Int. Cl.: F23G 5/00, F23J 3/06

(54) **Procédé d'incinération de déchets, procédé de traitement des cendres volantes, et dispositif pour la mise en oeuvre de ces procédés**
Verfahren für Verbrennung von Abfällen und Behandlung von Flugstäuben und Vorrichtung zur Durchführung des Verfahrens
Process for waste incineration and fly ash treatment, and apparatus for carrying out the process

(30) Priorité: 05.12.1997 FR 9715419
(43) Date de publication de la demande: 09.06.1999
(73) Titulaire: CONSTRUCTIONS INDUSTRIELLES DE LA MEDITERRANEE- CNIM, F-75008 Paris (FR)
(72) Inventeur: Tabaries, Frank, Georges, Jacques, 83000 Toulon (FR); Chanty, Guy, Emile, 92000 Neuilly Sur Seine (FR); Durand, Jean-Pierre, Aubin, Edmond, 83500 La Seyne Sur Mer (FR)
(74) Mandataire: Thinat, Michel

(56) Documents cités:
- WO-A-86/05859
- WO-A-89/09253
- FR-A- 2 700 605
- US-A- 4 231 303

## Description

L'invention se rapporte à un procédé de traitement des cendres volantes entraînées par les fumées émises lors de l'incinération de déchets ménagers et/ou industriels, à un procédé d'incinération de déchets ménagers et/ou industriels comprenant un tel procédé de traitement des cendres volantes entraînées, et à un dispositif pour la mise en oeuvre de ces procédés.

Lors de l'incinération de déchets, qu'ils soient ménagers (ou assimilés) ou industriels, et quel que soit le procédé d'incinération (sur grille, en lit fluidisé, ou même en thermolyse), les gaz issus de la combustion ou de la thermolyse entraînent des "cendres volantes". Ces cendres volantes sont des solides pulvérulents constitués de particules imbrûlées, de silicates et silico-aluminates de calcium, de chlorures inorganiques en particulier de métaux lourds et d'alcalino-terreux tels que des chlorures de sodium et de potassium, d'oxydes, de sulfates et de carbonates de calcium ainsi que de métaux lourds. Ces cendres volantes sont recueillies tout au long du circuit des fumées dont elles sont séparées, en particulier, par des filtres.

Ces cendres contiennent de très nombreux éléments solubles et doivent donc être stabilisées avant mise en décharge. La stabilisation a pour but de réduire la fraction soluble qui entraîne avec elle de nombreux polluants.

On connaît un procédé de traitement de ces cendres volantes qui consiste à les laver de façon à dissoudre la fraction soluble, le solide résultant étant alors exempt de polluants. Mais dans ce cas, le problème n'est que déplacé et réside alors dans le traitement des liquides pollués résultant de ce lavage.

On a également proposé d'enrober les cendres volantes dans des matière plastiques ou du bitume.

On connaît actuellement des procédés de stabilisation des cendres volantes par des liants hydrauliques.

Cependant, ces procédés nécessitent la mise en oeuvre d'un appareillage ou d'une installation spéciale non intégrée au dispositif d'incinération des déchets ménagers et/ou industriels eux-mêmes. Ils nécessitent de plus d'amener sur le site et d'utiliser des réactifs tels que le liant hydraulique, le plastique, le bitume ou autre pour réaliser leur enrobage.

On connaît également une technique de vitrification de ces cendres volantes qui présente un inconvénient supplémentaire par rapport aux procédés d'enrobage ou de stabilisation décrits ci-dessus qui est un coût élevé dû à l'utilisation d'une température élevée.

On a également proposé d'hydrolyser ces cendres volantes mais là encore, il faut utiliser un appareillage ou une installation spéciale non intégrée au four d'incinération des déchets.

De plus, tous ces procédés présentent l'inconvénient de toujours nécessiter le stockage, dans des décharges de déchets industriels spéciaux, des cendres traitées ou stabilisées. Or, ce stockage est coûteux et les cendres ne peuvent être utilisées et donc valorisées par exemple dans des techniques routières.

Le document WO-A-8 909 253 décrit un procédé de réduction des émissions de gaz acides par des agents réducteurs mis en contact avec des cendres volantes, ce procédé impliquant l'élimination des dites cendres par leur transformation en mâchefers dans l'incinérateur.

L'invention vise à pallier les inconvénients des procédés de l'art antérieur en proposant un procédé de traitement des cendres volantes entraînées par les fumées émises lors de l'incinération de déchets ménagers et/ou industriels en transformant ces cendres en mâchefers par clinkérisation.

A cet effet, l'invention propose un procédé de traitement des cendres volantes entraînées par les fumées émises lors de l'incinération de déchets ménagers et/industriels, caractérisé en ce qu'il comprend les étapes de :
- collecte desdites cendres le long du circuit des fumées,
- formation d'une pulpe par apport d'eau à ces cendres,
- introduction de la pulpe ainsi obtenue dans le foyer de l'incinérateur de déchets pour transformer les cendres en mâchefers par hydrolyse des chlorures inorganiques contenus dans les cendres, et clinkérisation,
- récupération en sortie de l'incinérateur, par l'extracteur des mâchefers ainsi formés.

L'invention utilise une réaction inverse au document WO-A-8 909 253 permettant l'élimination des chlorures inorganiques et conduisant à la formation d'acide chlorydrique.

Selon une variante de l'invention, ledit apport d'eau est réalisé par ajout d'eau seule.

Selon une autre variante de l'invention, ledit apport d'eau est effectué par ajout de boues humides constituées d'eau, de matières organiques et de matières minérales comme par exemple les boues provenant de stations d'épuration des eaux ou les liqueurs noires de papeteries.

Selon une particularité du procédé de l'invention ladite pulpe a une siccité comprise entre 20 et 40 % en poids.

Selon un mode de mise en oeuvre du procédé de l'invention, on réalise un mélange de ladite pulpe avec les déchets ménagers et/ou industriels avant introduction de ce mélange par le moyen normal d'introduction des déchets ménagers et/ou industriels.

Selon un autre mode de mise en oeuvre du procédé de l'invention, les déchets ménagers et/ou industriels sont introduits par le moyen normal d'introduction des déchets et la pulpe est introduite par un moyen d'introduction séparé situé en amont et en zone froide du foyer de l'incinérateur.

Selon encore un autre mode de mise en oeuvre du procédé de l'invention, la pulpe et les déchets ménagers et/ou industriels sont introduits par des moyens séparés, les déchets ménagers et/ou industriels étant introduits par le moyen normal d'introduction des déchets et la pulpe étant introduite directement dans le foyer de l'incinérateur.

L'invention concerne également un procédé d'incinération des déchets ménagers et/ou industriels, caractérisé en ce qu'il comprend le traitement des cendres volantes entraînées par les fumées émises lors de cette incinération par le procédé décrit ci-dessus.

Elle vise également un dispositif pour la mise en oeuvre des procédés décrits ci-dessus comprenant :
- un moyen d'introduction des déchets dans le foyer d'un incinérateur,
- un extracteur situé en sortie basse du foyer, pour récupérer les mâchefers ainsi formés,
- un moyen de séparation des cendres volantes des fumées, pour épurer ces fumées,
- un moyen d'extraction et d'évacuation des fumées épurées,
caractérisé en ce qu'il comprend de plus :
- au moins un moyen de récupération des cendres volantes le long du circuit des fumées, relié à un malaxeur,
- un moyen d'alimentation en eau relié au malaxeur,
- un moyen de transport de la pulpe formée dans le malaxeur, reliant la partie basse du malaxeur, directement ou indirectement, au foyer de l'incinérateur pour amener la pulpe dans le foyer afin de transformer les cendres en mâchefers par hydrolyse des chlorures inorganiques contenus dans les cendres et clinkérisation.

Selon une caractéristique du dispositif de l'invention, ledit moyen de transport est relié au foyer par le moyen d'introduction débouchant dans la goulotte située sous la trémie d'introduction normale des déchets ménagers et/ou industriels.

Selon une variante du dispositif de l'invention, ledit moyen de transport est relié au foyer par la trémie d'introduction normale des déchets ménagers et/ou industriels.

Selon une autre variante du dispositif de l'invention, ledit moyen d'introduction est relié directement au foyer, en zone chaude.

Selon une autre caractéristique du dispositif de l'invention, le moyen de transport de la pulpe est une pompe associée à un conduit.

Selon encore une autre caractéristique du dispositif de l'invention, le moyen de transport de la pulpe est constitué de transporteurs mécaniques en masse, à bandes ou à godets.

L'invention sera mieux comprise, et d'autres avantages et buts de celle-ci apparaîtront mieux à la lecture de la description explicative qui va suivre et qui est faite en référence à la figure unique annexée qui représente un dispositif pour la mise en oeuvre du procédé de l'invention.

Tout d'abord, le procédé d'incinération des déchets ménagers et/ou industriels de l'art antérieur sera décrit en référence à la figure unique annexée.

Les déchets à incinérer sont introduits par la trémie 11 et la goulotte 9 dans un foyer de combustion 10 où ils sont incinérés.

L'incinérateur utilisé dans ce procédé peut être soit un four sans récupération de chaleur, auquel cas la totalité des cendres est récupérée sous le filtre 2, soit un four-chaudière c'est-à-dire un four équipé du foyer 10 et d'un moyen de récupération de chaleur constitué par la chaudière 1, auquel cas les cendres sont récupérées d'une part sous la chaudière 1 et d'autre part sous le filtre 2.

Lors de cette incinération, on obtient d'une part, des mâchefers qui sont évacués au bas du foyer 10 par un extracteur 12, et d'autre part, des gaz de combustion ou fumées dans lesquels sont entraînées les fines particules appelées cendres volantes. Ces fumées sont évacuées par le haut du foyer 10 et refroidies. Elles passent ensuite par un filtre 2 pour séparer les particules solides de la phase gazeuse et la phase gazeuse épurée dans le traitement de fumées 16 est rejetée à l'atmosphère par un ventilateur 13 et une cheminée 14. Les cendres retenues dans le filtre 2 sont récupérées sous ce filtre et sont acheminées, par exemple par des vis 3, 4, pour stockage, par exemple dans un conteneur non représenté.

Les cendres volantes sont alors traitées ultérieurement dans un autre appareillage, avant stockage.

En contraste à ce procédé classique, l'invention propose de traiter les cendres volantes en continu et dans la même installation que celle prévue pour le traitement des déchets eux-mêmes.

A cet effet, l'invention propose de recueillir la totalité des cendres, et de les mélanger dans un malaxeur 5 avec de l'eau provenant d'un moyen d'introduction 6. Dans le malaxeur 5, on forme une pulpe qui est ensuite injectée par un moyen de transport 7, 8, dans le foyer 10. Cette réintroduction des cendres, sous forme de pulpe dans le foyer 10 peut s'effectuer soit directement dans le foyer 10 et en zone chaude, par un dispositif d'injection de boues connu en soi, soit avec les déchets à incinérer, en zone froide. Dans ce cas, la pulpe peut être soit mélangée aux déchets à incinérer avant introduction de ce mélange pulpe/déchets par la trémie 11, soit injectée par un moyen d'introduction séparé, dans la goulotte 9.

Le fait d'introduire les cendres recyclées directement dans le foyer, sous forme de pulpe, évite avantageusement les entraînements immédiats de cendres par les gaz de combustion.

Dans le foyer 10, et quel que soit le site d'introduction de la pulpe, une hydrolyse des chlorures, en particulier de sodium et de potassium contenus dans les cendres se produit, lorsque la pulpe est portée à une température élevée d'environ 850°C, dans le foyer 10. Dans le même temps, les cendres sont clinkérisées et transformées en mâchefers.

Ainsi, avec le procédé de l'invention, il n'y a plus nécessité de traiter ou de stocker les cendres volantes circulant dans l'installation d'incinération.

En effet, les cendres volantes se transforment en mâchefers sous l'effet de la chaleur apportée directement par la combustion des déchets.

Le procédé de traitement des cendres volantes de l'invention est donc particulièrement avantageux car il permet de transformer les cendres en mâchefers, qui sont facilement recyclables et donc valorisables. De plus, ce procédé utilise directement l'énergie thermique de l'incinérateur des déchets ménagers et/ou industriels et minimise l'énergie thermique nécessaire au traitement des cendres qui n'affecte alors que la surface des grains des cendres et non toute la masse de ces grains, et cela sans ajout de réactif. De plus, le chlore présent dans ces cendres est éliminé sous forme d'acide chlorhydrique par l'hydrolyse des chlorures alcalins et alcalino-terreux et de métaux lourds, cet acide chlorhydrique étant ensuite retenu dans le système de traitement des fumées dont l'installation d'incinération est règlementairement équipée. Ce procédé élimine également les imbrûlés de carbone sous forme de dioxyde de carbone. Ainsi la mise sous forme de pulpe des cendres volantes, outre le fait d'apporter l'eau nécessaire pour obtenir une masse de cendres facilement transportable, plus particulièrement facilement pompable, pour simplifier le processus d'injection dans l'incinérateur, permet avantageusement l'hydrolyse des chlorures contenus dans ces cendres.

L'eau pour fabriquer une pulpe facilement transportable, de préférence par une pompe, et pour hydrolyser les chlorures est fournie par soit de l'eau seule soit, avantageusement, par l'eau contenue dans des boues humides provenant de station d'épuration des eaux. Dans ce dernier cas, on économise l'eau qui aurait due être utilisée pour fabriquer la pulpe. De plus, la clinkérisation des cendres et l'incinération des boues provenant des stations d'épuration des eaux sont réalisées en une seule opération.

Dans le procédé de l'invention, il faut noter que de plus les métaux lourds entraînés et fixés sur les cendres sont eux-mêmes ainsi fixés dans la matrice silico-alumineuse des cendres par substitution d'atomes de calcium lors de la clinkérisation. En effet, la clinkérisation est une vitrification de surface qui permet des réactions entre les particules de silicates et de silico-aluminates de calcium et les oxydes de sodium et potassium fondus. Lors de cette opération à température élevée (800 à 1000°C) les particules s'agglomèrent, deviennent plus grosses et plus lourdes et ne sont pas entraînées par le flux des fumées : elles restent dans les mâchefers dont les caractéristiques physiques ou chimiques sont identiques.

Ainsi du fait de cette clinkérisation ou vitrification de surface les métaux lourds sont fixés dans les silico-aluminates de calcium et ne sont pas solubles.

Afin de mieux faire comprendre l'invention, on en décrira maintenant à titre d'exemples purement illustratifs plusieurs modes de mise en oeuvre.

### Exemple 1

Comme décrit en référence à la figure annexée, les déchets sont introduits par la trémie 11 et les cendres sont recueillies sous la chaudière 1 et sous le filtre 2 et sont acheminées par des vis 3 et 4 vers un malaxeur 5. Pour une 1 tonne de déchets, les cendres représentent approximativement un poids de 20 kg de matières sèches.

Le malaxeur 5 est alimenté en eau par le moyen d'introduction 6. L'eau est dosée par un système volumétrique ou massique classique de façon à obtenir en sortie du malaxeur une pulpe ayant une siccité, c'est-à-dire une teneur en matières sèches, qui lui permette d'être facilement pompable par une pompe 7 connue en soi. De préférence la pompe 7 est volumétrique. Elle envoie la pulpe par le conduit 8 et le moyen d'introduction 15 situé dans la goulotte 9 dans le foyer 10.

La pulpe est introduite dans le foyer 10 en même temps que les déchets et on veillera à répartir la pulpe sur toute la largeur de la goulotte 9.

Arrivée dans le foyer, la pulpe est soumise aux réactions d'hydrolyse et de clinkérisation décrites ci-dessus et est intégrée aux mâchefers dont elle possède les mêmes caractéristiques physico-chimiques.

Dans le cas où une partie de la pulpe est réentraînée par les fumées, parce que contenant des particules trop fines, les particules seront à nouveau arrêtées par le filtre 2 et recyclées vers le foyer 10 via le malaxeur 5 et la pulpe reformée. Ainsi, l'invention permet un traitement en continu et une élimination complète de la nécessité d'évacuer les cendres volantes.

### Exemple 2

De la même façon qu'à l'exemple 1, 20 kg de cendres provenant de l'incinération de 1 tonne de déchets sont recueillis sous la chaudière 1 et sous le filtre 2 et sont acheminés par les vis 3 et 4 vers le malaxeur 5.

A la différence de l'exemple 1, le malaxeur 5 est alimenté, par le moyen d'introduction 6, en boues humides provenant de stations d'épuration des eaux. Dans ce cas, on utilise 150 kg de boues à 20 % en poids de matières sèches, ce qui donne une pulpe ayant une siccité de 30 % qui est encore facilement transportable, par exemple par pompage. Cependant, on utilise ici un moyen de transport mécanique constitué d'une suite de convoyeurs en masse ou à bandes et d'un élévateur à godets. La pulpe est mélangée aux déchets à incinérer avant introduction de ce mélange par la trémie 11. Le mélange pulpe/déchets à incinérer est alors envoyé dans le foyer 10 où les cendres volantes subissent les réactions d'hydrolyse et de clinkérisation décrites ci-dessus et sont intégrées aux mâchefers résultant de l'incinération des déchets eux-mêmes.

Comme à l'exemple 1, les cendres clinkérisées possèdent alors les mêmes caractéristiques physico-chimiques que les mâchefers.

### Exemple 3

On procède comme à l'exemple 1, sauf que la pulpe est directement introduite dans le foyer 10. Là encore, la pulpe sera hydrolysée et clinkérisée et intégrée au mâchefer comme aux exemples 1 et 2.

Comme on peut le voir de ce qui précède, alors que dans les procédés de l'art antérieur, les cendres sont considérées comme des déchets spéciaux et évacuées, après stabilisation coûteuse, en décharges de déchets industriels spéciaux, grâce à l'invention, ces cendres sont débarrassées du chlore qu'elles contiennent et elles sont stabilisées thermiquement par clinkérisation et transformées en mâchefers valorisables.

Le procédé et le dispositif de traitement des cendres volantes entraînées par les fumées issues de l'incinération de déchets ménagers et/ou industriels selon l'invention et tels que décrits ci-dessus, peuvent bien entendu être intégrés dans un procédé et un dispositif, respectivement, d'incinération des déchets industriels et/ou ménagers de l'art antérieur.

Par conséquent, l'invention englobe également tous les procédés d'incinération de déchets ménagers et/ou industriels qui comportent l'étape de traitement des cendres entraînées par les fumées issues de l'incinération des déchets ménagers et/ou industriels et qui consiste à récolter ces cendres, à les transformer en pulpe aqueuse et à les recycler, dans l'incinérateur des déchets, pour les clinkériser et les intégrer aux mâchefers produits dans cet incinérateur.

De la même façon, tout dispositif d'incinération des déchets ménagers et/ou industriels qui comporte le dispositif de traitement des cendres entraînées par les fumées issues de l'incinération de déchets ménagers et/ou industriels et qui comporte un moyen de transformation, de récupération et de transformation des cendres en pulpe aqueuse et un moyen d'injection et de recyclage de cette pulpe aqueuse dans l'incinérateur est englobé par l'invention.

Le procédé et le dispositif de l'invention, ne sont pas limités aux moyens d'injection, de transport de pulpe, d'obtention de pulpe et de recyclage de cette pulpe dans le foyer décrits et illustrés ici, tant que ces moyens servent à recycler les cendres entraînées dans les gaz issus de l'incinération de déchets ménagers et/ou industriels, sous forme de pulpe aqueuse, dans l'incinérateur lui-même.

## Revendications

1. Procédé de traitement des cendres volantes entraînées par les fumées émises lors de l'incinération de déchets ménagers et/industriels,
**caractérisé en ce qu'**il comprend les étapes de:
- collecte desdites cendres le long du circuit des fumées,
- formation d'une pulpe par apport d'eau à ces cendres,
- introduction de la pulpe ainsi obtenue dans le foyer (10) de l'incinérateur (1) de déchets, pour transformer les cendres en mâchefers par hydrolyse des chlorures inorganiques contenus dans les cendres et clinkérisation,
- récupération en sortie de l'incinérateur (1) par l'extracteur (12) des mâchefers ainsi formés.

2. Procédé de traitement selon la revendication 1, **caractérisé en ce que** ledit apport d'eau est réalisé par ajout d'eau seule.

3. Procédé selon la revendication 1, **caractérisé en ce que** ledit apport d'eau est effectué par ajout de boues humides constituées d'eau, de matières organiques et de matières minérales comme par exemple les boues provenant de stations d'épuration des eaux ou les liqueurs noires de papeteries.

4. Procédé selon l'une quelconque des revendications précédentes, **caractérisé en ce que** ladite pulpe a une siccité comprise entre 20 et 40 % en poids.

5. Procédé selon l'une quelconque des revendications précédentes, **caractérisé en ce qu'**on réalise un mélange de ladite pulpe avec les déchets ménagers et industriels avant introduction de ce mélange, par le moyen d'introduction (11) des déchets industriels et/ou ménagers.

6. Procédé selon l'une quelconque des revendications 1 à 4, **caractérisé en ce que** lesdits déchets ménagers et/ou industriels sont introduits par le moyen normal d'introduction (11) et **en ce que** ladite pulpe est introduite par un moyen d'introduction séparé (15) situé en amont et en zone froide du foyer (10).

7. Procédé selon l'une quelconque des revendications 1 à 4 **caractérisé en ce que** ladite pulpe et lesdits déchets ménagers et/ou industriels sont introduits par des moyens d'introduction séparés, les déchets ménagers et/ou industriels étant introduits par le moyen normal d'introduction (11) et la pulpe étant introduite directement dans le foyer (10) de l'incinérateur (1).

8. Procédé d'incinération des déchets ménagers et/ou industriels, **caractérisé en ce qu'**il comprend le traitement des cendres volantes entraînées par les fumées émises lors de cette incinération par le procédé selon l'une quelconque des revendications 1 à 7.

9. Dispositif pour la mise en oeuvre du procédé selon l'une quelconque des revendications précédentes, comprenant :
- un moyen d'introduction (11) des déchets dans le foyer (10) d'un incinérateur (1),
- un extracteur (12) situé en sortie basse du foyer (10), pour récupérer les mâchefers ainsi formés,
- un moyen de séparation (2) des cendres volantes des fumées, pour épurer ces fumées,
- un moyen d'extraction (13) et d'évacuation (14) des fumées épurées et,
**caractérisé en ce qu'**il comprend de plus :
- au moins un moyen de récupération (3, 4) des cendres volantes le long du circuit des fumées relié à un malaxeur (5),
- un moyen d'alimentation en solution aqueuse (6) relié au malaxeur (5),
- un moyen de transport (7, 8) de la pulpe formée dans le malaxeur (5), reliant la partie basse du malaxeur (5), directement ou indirectement, au foyer (10) de l'incinérateur (1) pour amener la pulpe dans le foyer (10) afin de transformer les cendres en mâchefers par hydrolyse des chlorures inorganiques contenus dans les cendres et clinkérisation.

10. Dispositif selon la revendication 9, **caractérisé en ce que** le moyen de transport (7, 8) est relié au foyer (10) par le moyen d'introduction (15) débouchant dans la goulotte (9) située sous la trémie (11) d'introduction normale des déchets ménagers et/ou industriels.

11. Dispositif selon la revendication 9, **caractérisé en ce que** le moyen de transport (7, 8) est relié au foyer (10) par la trémie (11) d'introduction normale des déchets ménagers et/ou industriels.

12. Dispositif selon la revendication 9, **caractérisé en ce que** le moyen de transport (7, 8) est relié directement au foyer (10) en zone chaude.

13. Dispositif selon l'une quelconque des revendications 9 à 12, **caractérisé en ce que** le moyen de transport (7, 8) est une pompe (7) associée à un conduit (8).

## Patentansprüche

1. Verfahren zur Behandlung der Flugaschen, welche mit Rauchen mitgezogen werden, die bei der Verbrennung von Haushalts- und Industrieabfällen ausgestoßen wird, **dadurch gekennzeichnet, dass** es die Stufen umfasst von:
- Sammeln der Aschen entlang eines Kreislaufs der Rauche,
- Bildung einer Weichmasse durch Zufuhr von Wasser zu diesen Aschen,
- Einführung der so erhaltenen Weichmasse in den Feuerraum (10) des Abfallverbrenners (1), um die Aschen durch Hydrolyse der in den Aschen enthaltenen Chloride und Klinkerbildung zu Schlacke zu machen,
- Gewinnung am Ausgang des Brenners (1) der gebildeten Schlacken durch den Abzieher (12).

2. Verfahren zur Behandlung nach Anspruch (1), **dadurch gekennzeichnet, dass** die Wasserzufuhr mittels einer einzigen Wasserzufuhr durchgeführt wird.

3. Verfahren nach Anspruch 1, **dadurch gekennzeichnet, dass** die Wasserzufuhr durch Zugabe von aus Wasser, organischen Materialien und mineralischen Materialien bestehenden feuchten Schlämmen, wie z.B. Schlämmen, die von Wasserverdampfungsstationen oder den schwarzen Flüssigkeiten von Papierherstellungen kommen, durchgeführt wird.

4. Verfahren nach einem der vorhergehenden Ansprüche, **dadurch gekennzeichnet, dass** die Weichmasse eine Trockenheit zwischen 20 und 40 Gew.% hat.

5. Verfahren nach einem der vorhergehenden Ansprüche, **dadurch gekennzeichnet, dass** man eine Mischung der Weichmasse mit den Haushalts- und Industrieabfällen vor Einführung dieser Mischung durch das Einführungsmittel (11) der Industrie- und/oder Haushaltsabfälle durchführt.

6. Verfahren nach einem der Ansprüche 1 bis 4, **dadurch gekennzeichnet, dass** die Haushalts- und/ oder Industrieabfälle durch das normale Einführungsmittel (11) eingeführt werden und dass die Weichmasse durch ein getrenntes Einführungsmittel (15) eingeführt wird, dass stromaufwärts und in der kalten Zone des Feuerraums (10) angeordnet ist.

7. Verfahren nach einem der Ansprüche 1 bis 4, **dadurch gekennzeichnet, dass** die Weichmasse und die Haushalts- und/oder Industrieabfälle durch getrennte Einführungsmittel eingeführt werden, wobei die Haushalts- und/oder Industrieabfälle durch das normale Einführungsmittel (11) eingeführt werden und die Weichmasse direkt in den Feuerraum (10) des Brenners (1) eingeführt wird.

8. Verfahren zur Verbrennung der Haushalts- und/oder Industrieabfälle, **dadurch gekennzeichnet, dass** es die Behandlung der durch die Rauche mitgezogenen Flugaschen, welche bei dieser Verbrennung ausgestoßen werden, umfasst, durch ein Verfahren nach einem der Ansprüche 1 bis 7.

9. Vorrichtung zur Durchführung des Verfahrens gemäß einem der vorhergehenden Ansprüche umfassend:
- ein Mittel (11) zur Einführung der Abfälle in den Feuerraum (10) eines Brenners (1),
- einen Abzieher (12), der am unteren Ausgang des Feuerraumes (10) angeordnet ist, um die so gebildeten Schlacken zu gewinnen,
- ein Trennmittel (2) der Flugaschen der Rauche zum Reinigen dieser Rauche,
- ein Mittel zur Extraktion (13) und zur Entfernung (14) der gereinigten Rauche und
**dadurch gekennzeichnet, dass** sie zusätzlich umfasst:
- wenigstens ein Mittel zur Gewinnung (3, 4) der Flugaschen entlang des Kreislaufs der Rauche verbunden mit einem Knetmischer (5),
- ein Mittel zum Speisen einer wässrigen Lösung (6), dass mit dem Knetmischer (5) verbunden ist,
- ein Transportmittel (7, 8) der in dem Knetmischer (5) gebildeten Weichmasse, das den unteren Teil des Knetmischers (5) direkt oder indirekt mit dem Feuerraum (10) des Brenners (1) verbindet um die Weichmasse in den Feuerraum (10) zuzuführen, damit die Aschen zu Schlacken durch Hydrolyse der in den Aschen enthaltenen anorganischen Chloride und durch Klinkerbildung umgeformt werden.

10. Vorrichtung nach Anspruch 9, **dadurch gekennzeichnet, dass** das Transportmittel (7, 8) mit dem Feuerraum (10) durch das Mittel zur Einführung (15) verbunden ist, welches in einer Rutsche (9) mündet, die unter dem Trichter (11) zur normalen Einführung der Haushalts- und/oder Industrieabfälle angeordnet ist.

11. Vorrichtung nach Anspruch 9, **dadurch gekennzeichnet, dass** das Transportmittel (7, 8) mit dem Feuerraum (10) durch den Trichter (11) zur normalen Einführung der Haushalts- und/oder Industrieabfälle verbunden ist.

12. Vorrichtung nach Anspruch 9, **dadurch gekennzeichnet, dass** das Transportmittel (7, 8) direkt mit dem Feuerraum (10) in der warmen Zone verbunden ist.

13. Vorrichtung nach einem der Ansprüche 9 bis 12, **dadurch gekennzeichnet, dass** das Transportmittel (7, 8) eine Pumpe (7) ist, die mit einer Leitung (8) verbunden ist.

## Claims

1. A process for the treatment of fly ash carried by the flue gases emitted during incineration of household and/or industrial waste, **characterised in that** it comprises the stages of:
- collecting said ash along the flue gas circuit.
- forming a pulp by admixture of water to the ash,
- introducing the pulp thus obtained into the furnace (10) of the waste incinerator (1) to convert the ash into clinker by hydrolysis of the inorganic chlorides contained in the ash, and clinkering,
- recovering the clinker thus formed at the outlet of the incinerator (1) by means of the extraction apparatus (12).

2. A treatment process according to Claim 1, **characterised in that** said admixture of water is realised by the addition of water alone.

3. A treatment process according to Claim 1, **characterised in that** said admixture of water is effected by adding moist sludges constituted by water, organic matter and mineral matter, such as the sludges produced by water purification plants or the black liquors produced by paper-making plants.

4. A process according to any one of the preceding claims, **characterised in that** said pulp has a dry content of between 20% and 40% by weight.

5. A process according to any one of the preceding claims, **characterised in that** a mixture of said pulp with household and industrial waste is produced before the introduction of this mixture via the introduction means (11) for the industrial and/or household waste.

6. A process according to any one of Claims 1 to 4, **characterised in that** said household and/or industrial waste is introduced via the normal introduction means (11) and **in that** said pulp is introduced via a separate introduction means (15) located upstream of and in the cold zone of the furnace (10).

7. A process according to any one of Claims 1 to 4, **characterised in that** said pulp and said household and/or industrial waste are introduced via separate introduction means, the household and/or industrial waste being introduced via the normal introduction means (11) and the pulp being introduced directly into the furnace (10) of the incinerator (1).

8. A process for incineration of household and/or industrial waste, **characterised in that** it comprises the treatment of the fly ash carried by the flue gases emitted during this incineration by the process according to any one of Claims 1 to 7.

9. An apparatus for carrying out the process according to any one of the preceding claims, comprising:
- a means (11) of introduction of the waste into the furnace (10) of an incinerator (1),
- an extraction apparatus (12) located at the low outlet of the furnace (10) for recovering the clinker thus formed,
- means (2) for separating the fly ash from the flue gas, in order to clean said flue gas,
- means of extraction (13) and discharge (14) of the cleaned flue gas,
**characterised in that** the apparatus additionally comprises:
- at least one means (3, 4) for recovering the fly ash along the flue gas circuit connected to a mixer (5),
- a means for supplying aqueous solution (6) connected to the mixer (5),
- means (7, 8) for transporting the pulp formed in the mixer (5) which connect the lower portion of the mixer (5) directly or indirectly to the furnace (10) of the incinerator (1) in order to feed the pulp into the furnace (10) in order to convert the ash into clinker by hydrolysis of the inorganic chlorides contained in the ash, and clinkering.

10. An apparatus according to Claim 9, **characterised in that** the transport means (7, 8) is connected to the furnace (10) via the introduction means (15) which opens into the chute (9) located below the hopper (11) for the normal introduction of household and/or industrial waste.

11. An apparatus according to Claim 9, **characterised in that** the transport means (7, 8) is connected to the furnace (10) via the hopper (11) for the normal introduction of household and/or industrial waste.

12. An apparatus according to Claim 9, **characterised in that** the transport means (7, 8) is connected directly to the furnace (10) in the hot zone.

13. An apparatus according to any one of claims 9 to 12, **characterised in that** the transport means (7, 8) is a pump (7) associated with a pipe (8).
